# EUROPÄISCHE PATENTSCHRIFT

(11) **EP 1 090 842 B1**
(45) Veröffentlichungstag und Bekanntmachung des Hinweises auf die Patenterteilung: **05.03.2003**
(21) Anmeldenummer: 00121644.9
(22) Anmeldetag: 04.10.2000
(51) Int. Cl.: B65B 25/14, B65B 11/04

(54) **Rollenverpackungsvorrichtung**
Device for packaging rolls
Dispositif d'emballage de rouleaux

(30) Priorität: 08.10.1999 DE 19948610
(43) Veröffentlichungstag der Anmeldung: 11.04.2001
(73) Patentinhaber: Voith Sulzer Papiertechnik Patent GmbH, 89522 Heidenheim (DE)
(72) Erfinder: Kayser, Franz, 47608 Geldern (DE); Hannen, Jakob, 47877 Willich (DE); Zajec, Jozef, 5941 CP Velden (NL)
(74) Vertreter: Knoblauch, Andreas, Dr.-Ing.

(56) Entgegenhaltungen:
- EP-A- 0 665 178
- EP-A- 0 683 125
- EP-A- 0 931 743
- EP-A- 0 963 909
- DE-A- 19 652 451

## Beschreibung

Die Erfindung betrifft eine Rollenverpackungsvorrichtung mit einer Rollenauflage, die mindestens zwei drehbare Tragwalzen aufweist, von denen mindestens eine angetrieben ist und mit einem Verpackungsbahnspender parallel zu den Tragwalzen verfahrbar ist und eine Verpakkungsbahn unter einem vorbestimmten Winkel zu einer achsparallelen Linie der nächstgelegenen Tragwalze ausgibt.

Eine derartige Rollenverpackungsvorrichtung ist aus DE 196 52 451 A1 bekannt. Sie dient dazu, Rollen unabhängig von ihrer axialen Größe mit der gleichen Verpakkungsbahn zu umhüllen. Die Verpackungsbahn ist dabei wesentlich schmaler als die zu verpackende Rolle. Dadurch, daß der Verpackungsbahnspender die Verpackungsbahn unter einem vorbestimmten Winkel zu einer achsparallelen Linie der nächstgelegenen Tragwalze ausgibt, wird die Verpackungsbahn beim Verfahren des Verpackungsbahnspenders schraubenlinienförmig um den Umfang der zu verpackenden Materialbahnrolle gelegt.

Eine weitere Rollenverpackungsvorrichtung ist aus EP 0 499 954 A1 bekannt. Hier liegt die zu verpackende Materialbahnrolle, beispielsweise eine Rolle aus einer aufgewickelten Papierbahn, auf zwei Tragwalzen auf. Eine Verpackungsbahn wird in den Nip zwischen der Wickelrolle und der dem Verpackungsbahnspender nächstliegenden Tragwalze eingeführt. Die Oberfläche der Verpakkungsbahn ist zuvor klebrig gemacht worden, so daß die Verpackungsbahn nach dem Durchlaufen des ersten Nips am Umfang der Materialbahnrolle anhaftet. Wenn die Materialbahnrolle weiter gedreht wird, dann zieht sie die Verpackungsbahn auf sich. Wenn eine vorbestimmte Anzahl von Verpackungsbahnlagen um den Umfang der Wickelrolle gewickelt worden ist, wird die Verpackungsbahn abgeschlagen und das Ende der Verpackungsbahn erneut auf den Umfang der Wickelrolle befestigt. Gegebenenfalls kann man auch die gesamte Verpackungsbahn klebrig machen, so daß eine sogenannte Panzerverpackung gebildet wird.

Derartige Vorrichtungen haben sich vom Prinzip her bewährt. Allerdings sind sie nur bis zu einer gewissen Größe der zu verpackenden Materialbahnrolle verwendbar. Dies gilt in besonderem Maße dann, wenn die Materialbahnrolle als Papierrolle ausgebildet ist.

Je größer der Durchmesser einer derartigen Materialbahnrolle ist, desto größer ist naturgemäß auch das Eigengewicht. Dies führt zu folgendem negativen Effekt: Wenn man die Materialbahnrolle auf den Tragwalzen dreht, dann kann es vorkommen, daß die äußeren Lagen der Materialbahn auf der Materialbahnrolle über die gesamte Breite, d.h. die axiale Länge, hinwegreißen. Eine derartige Beschädigung der noch unverpackten Rolle ist schon an sich ein Nachteil, hat aber darüber hinaus noch weitere negative Folgen: Der Verpackungsbahn, die im nächsten Prozeßschritt mit der Oberfläche der Rolle verbunden werden soll, fehlt jetzt nämlich die tragende Grundlage. Ein ordnungsgemäßes Umwickeln der Rolle mit der Verpackungsbahn kann also nicht erfolgen.

Es kann auch vorkommen, daß die äußersten Lagen der Materialbahn auf der Wickelrolle zwar unbeschädigt bleiben, aber die Verpackungsbahn an einer Stelle reißt. Auch dieser Effekt ist störend und unerwünscht.

Aus EP 0 683 125 A2 ist eine Trag- oder Andruckwalze für eine Wickelvorrichtung für Papierrollen bekannt, wobei diese Walze einen elastischen Belag aufweist.

Der Erfindung liegt die Aufgabe zugrunde, auch schwerere Rollen verpacken zu können, ohne daß sich die schraubenlinienförmige Kante in die Materialbahnrolle eindrückt.

Diese Aufgabe wird bei einer Rollenverpackungsvorrichtung der eingangs genannten Art dadurch gelöst, daß mindestens eine der beiden Tragwalzen einen elastischen Belag aufweist.

Man kann also die herkömmlichen und bewährten verpakkungsvorrichtungen weiterverwenden und muß lediglich eine relativ geringfügige Veränderung vornehmen. Die eine Tragwalze muß an ihrer Oberfläche nachgiebig gemacht werden. Damit verhindert man, daß diese Tragwalze in die noch unverpackte oder am Beginn der Verpackung stehende Materialbahnrolle stark eintaucht und entsprechend hohe Spannungen in der Materialbahn oder der Verpackungsbahn erzeugt. Man geht vielmehr den umgekehrten Weg und stellt eine Tragwalze zur Verfügung, in die nunmehr die zu verpackende Materialbahnrolle eintauchen kann. Damit werden zusätzliche Spannungen in den Materialbahnlagen oder Verpackungsbahnlagen an der Oberfläche der Materialbahnrolle kleingehalten. Darüber hinaus wird die Auflagefläche der Materialbahnrolle auf der Tragwalze vergrößert, so daß auch die durch Niplasten verursachten Auflagedrücke im Auflagenip zwischen der Materialbahnrolle und der Tragwalze verringert werden können. Der Flächendruck sinkt, so daß die Gefahr einer Beschädigung der Materialbahnrolle oder ihrer Verpackung weiter verringert wird.

Hierbei ist bevorzugt, daß zumindest die in Laufrichtung der Verpackungsbahn den Verpackungsbahnspender nächstliegende Tragwalze den elastischen Belag aufweist. An dem ersten Nip konnte man bislang die meisten Probleme beobachten. Wenn man den elastischen Belag dort einsetzt, geht man davon aus, daß sich bis zum nächsten Nip eine gewisse Vergleichmäßigung in der Spannungsverteilung einstellen konnte. Besonders vorteilhaft ist es natürlich, wenn beide Tragwalzen den elastischen Belag aufweisen.

Vorzugsweise weist der Belag auf seiner Umfangsfläche eine Struktur mit unterschiedlich erhabenen Flächenabschnitten auf. Eine derartige Struktur kann auf vielerlei Weise ausgebildet sein. Sie kann durch Ausnehmungen, etwa in Form von Bohrungen, oder durch Noppen gebildet sein. Die Struktur kann auch durch in Umfangsrichtung, axial, in Schraubenlinienform oder kreuzweise verlaufende Vertiefungen oder Wülste gebildet sein. Derartige Strukturen dienen dazu, die Oberfläche der Tragwalze weicher zu machen, als dies an und für sich mit. dem Material des Belages möglich wäre.

Vorzugsweise ist der Belag aus einem elastomeren Material gebildet. Ein derartiges Material ist beispielsweise Gummi oder ein vergleichbares Elastomer. Derartige Materialien stehen in einer großen Vielfalt zur Verfügung, so daß man den jeweiligen Belag sehr genau auf den speziellen Anwendungsfall hin auswählen kann.

Vorzugsweise weist der Belag eingeschlossene Luftvolumina auf. Diese machen den Belag ebenfalls weich. Die Luftvolumina können beispielsweise dadurch gebildet sein, daß man ein Gewebe mit eingelassenen Luftkapseln verwendet. Es ist auch möglich, ein geschäumtes Material für den Belag zu verwenden, beispielsweise einen Polyurethanschaum.

Vorzugsweise ist die Verpackungsbahn aus Packpapier gebildet. Bei Packpapier besteht im besonderen Maße das Risiko eines Reißens, wenn bestimmte Spannungen die zulässige Reißfestigkeit überschreiten. Andererseits läßt sich Packpapier besser entsorgen als Kunststofffolie.

Die Erfindung wird im folgenden anhand von bevorzugten Ausführungsbeispielen in Verbindung mit der Zeichnung näher beschrieben. Hierin zeigen:
- Fig. 1: eine schematische Stirnseitenansicht einer Rollenverpackungsvorrichtung,
- Fig. 2: eine schematische Draufsicht auf die Rollenverpackungsvorrichtung,
- Fig. 3: eine Einzelheit A nach Fig. 1,
- Fig. 4: einen schematischen Längsschnitt durch eine Tragwalze,
- Fig. 5: einer erste Oberflächenstruktur einer Tragwalze,
- Fig. 6: eine zweite Oberflächenstruktur der Tragwalze,
- Fig. 7: eine Draufsicht auf eine dritte Ausgestaltung einer Tragwalze,
- Fig. 8: einen Teilschnitt VIII-VIII nach Fig. 7,
- Fig. 9: eine Draufsicht auf eine weiter Tragwalze und
- Fig. 10: einen Teilschnitt X-X nach Fig. 9.

Fig. 1 zeigt eine Rollenverpackungsvorrichtung 1 zum Verpacken einer Materialbahnrolle 2 mit einer Verpakkungsbahn 3, die von einem Verpackungsbahnspender 4 zugeführt wird. Die Materialbahnrolle 2 liegt hierbei auf zwei Tragwalzen 5, 6 auf von denen die Tragwalze 5, die dem Verpackungsbahnspender 4 benachbart ist, mit einem Antrieb 7 versehen ist, also in Drehung versetzt werden kann. Wenn sich die Tragwalze 5 dreht, dann wird die Materialbahnrolle 2 mit in Richtung eines Pfeiles 8 gedreht. Auch die Tragwalze 6 kann angetrieben sein. In der Regel ist dies jedoch nicht erforderlich.

Der Verpackungsbahnspender 4 ist nur schematisch dargestellt. Er weist eine Verpackungsbahnrolle 9 auf, die auf einem Schlitten 10 angeordnet ist, der, wie aus Fig. 2 zu erkennen ist, auf Schienen 11, 12 parallel zur Axialrichtung der Tragwalzen 5, 6 verfahren werden kann und zwar in Richtung eines Doppelpfeiles 13. Hierbei gibt der Verpackungsbahnspender 4 die Verpackungsbahn nicht parallel zur Umfangsrichtung der Materialbahnrolle 2 aus, sondern unter einem vorbestimmten Winkel dazu, so daß sich die Verpackungsbahn 3 schraubenlinienförmig um den Umfang der Materialbahnrolle 2 legt, wenn die Tragwalze 5 angetrieben wird, sich die Materialbahnrolle 2 dreht und der Schlitten 10 parallel zur Axialrichtung der Materialbahnrolle 2 verfahren wird. Der Verpackungsbahnspender 4 weist in nicht näher dargestellter Weise noch Einrichtungen auf, um die Verpackungsbahn 3 zum Nip 14 zwischen Materialbahnrolle 2 und Tragwalze 5 zu führen, Einrichtungen, um einen Teilbereich der Verpackungsbahn 3 klebrig zu machen, so daß zumindest der Anfang und das Ende der Verpackungsbahn 3 am Umfang der Materialbahnrolle 2 haften können, und eine Abschlagseinrichtung, um das Ende der Verpakkungsbahn abtrennen zu können, wenn die Materialbahnrolle 2 vollständig umhüllt ist. Die bis hierher beschriebene Rollenverpackungsvorrichtung ist bekannt und wird von der Voith Sulzer Finishing GmbH, Krefeld, unter dem Namen "TWISTER" angeboten.

Die Vorrichtung arbeitet wie folgt: Zu Beginn eines Verpackungsvorganges wird der Antrieb 7 in Betrieb genommen und dreht die Tragwalze 5 mit der darauf liegenden Materialbahnrolle 2 im Gegenuhrzeigersinn. Dementsprechend dreht sich die Materialbahnrolle 2 in Richtung des Pfeiles 8. Die Verpackungsbahn 3 wird zumindest an ihrem Anfang klebrig gemacht und in den Nip 14 eingeführt, so daß sie am Umfang der Materialbahnrolle 2 anhaftet. Durch weiteres Drehen der Materialbahnrolle 2 wird die Verpackungsbahn 3 auf ihren Umfang gezogen und die Materialbahnrolle 2 verpackt.

Hierbei kann es nun insbesondere bei Materialbahnrolle 2 mit größerem Durchmesser vorkommen, daß bereits bei den ersten Umdrehungen der Materialbahnrolle 2 die oberen oder äußeren Lagen der Materialbahnrolle 2 reißen und zwar über die gesamte axiale Länge. Damit ist nicht nur der Nachteil verbunden, daß die Materialbahnrolle 2 an sich beschädigt ist. Auch der nachfolgende Aufführvorgang der Verpackungsbahn 3 wird behindert, weil keine tragende Grundlage mehr zur Verfügung steht, an der der Anfang der Verpackungsbahn befestigt werden kann. Ein ähnliches Problem tritt dann auf, wenn die auf der Materialbahnrolle 2 aufgewickelte Materialbahn die Beanspruchungen zwar aushält, die dann zugeführte Verpakkungsbahn 3 aber reißt. In beiden Fällen muß der Verpackungsvorgang unterbrochen werden. Die fehlerhaften Bahnen müssen entfernt werden und der Verpackungsvorgang muß neu gestartet werden.

Um diesen Fehler zu vermeiden, haben die Tragwalzen 5, 6, zumindest die Tragwalze 5, die dem Verpackungsbahnspender 4 benachbart angeordnet ist, einen besonderen Aufbau. Fig. 3 zeigt in einer Teilvergrößerung die Tragwalze 5 im Querschnitt. Es ist zu erkennen, daß die Tragwalze 5 einen Kern 15 aufweist, der, wie bei herkömmlichen Tragwalzen auch, aus einem recht stabilen Material gebildet ist, das die Gewichtskräfte der Materialbahnrolle 2 problemlos aufnehmen kann. In der Regel handelt es sich beim Kern 15 um einen Kern aus Stahl oder Guß. Auf dem Kern 15 befindet sich ein elastischer Belag 16, der in Fig. 3 übertrieben groß dargestellt ist. Der elastische Belag 16 wird von der aufliegenden Wickelrolle 2 eingedrückt, d.h. der Nip 14 wird verbreitert auf eine Größe a. Dies hat zwei Vorteile. Zum einen wird die Flächenpressung im Nip 14 ganz erheblich abgesenkt, so daß die Materialbahnrolle 2, genauer gesagt ihre äußeren Lagen und die Verpakkungsbahn 3, mit einer geringen Niplast belastet werden. Zum anderen wird die Materialbahnrolle 2 nicht mehr so stark wie bisher verformt, d.h. eingedellt, sondern statt dessen die Tragwalze 5. Damit verhindert man, daß sich durch das Eindellen Zugspannungen in den äußeren Lagen der Materialbahnrolle 2 oder in der Verpackungsbahn 3 ergeben, die später zu dem oben beschriebenen Reißen führen könnten.

Der elastische Belag 16 kann aus allen Materialien gebildet sein, die gegenüber der Härte der Materialbahnrolle 2 weich genug sind, um von der Materialbahnrolle 2 verformt zu werden. Insbesondere kommt Gummi oder ein vergleichbares Elastomer in Betracht, aber auch ein Gewebe mit eingelassenen Luftkapseln, ein geschäumtes Material oder dergleichen. Für die Aufbringung des elastischen Belages 16 gibt es verschiedene Möglichkeiten. Beispielsweise kann man eine elastische Hülse aufschrumpfen, den Kern 15 mit elastischem Material umwikkeln, das elastische Material aufgießen oder den Kern 15 umgießen.

In manchen Fällen ist ein Material, das von seinen Materialeigenschaften her weich genug ist, um die geforderte Relation zur Härte der Materialbahnrolle 2 zu erfüllen, aus anderen Gründen nicht stabil genug. In diesem Fall ist man gezwungen, ein etwas härteres Material zu verwenden. Um dennoch die gewünschte Elastizität an der Oberfläche zu erreichen, kann man den elastischen Belag auf seiner Oberfläche mit einer Struktur versehen.

Während bei der Ausgestaltung nach Fig. 3 der elastische Belag 16 als Zylindermantel mit in Axialrichtung und in Umfangsrichtung konstanter Dicke ausgebildet ist, zeigt Fig. 4 eine etwas abgewandelte Ausgestaltung. Hier weist der elastische Belag 16 Nuten 17 auf, die in Umfangsrichtung verlaufen. Zwischen den Nuten 17 sind Stege 18 angeordnet, auf denen die Materialbahnrolle 2 ruht. Die Nuten 17 und die Stege 18 bilden also unterschiedlich erhabene Flächenabschnitte. Ihre Oberflächen weisen also mit anderen Worten unterschiedliche Abstände zur Rotationsachse des Kernes 15 auf.

Fig. 5 zeigt nun, daß die Nuten bzw. die Stege nicht unbedingt in Umfangsrichtung verlaufen müssen. Dargestellt sind die Nuten 17 unter einem Winkel zur Umfangsrichtung. Sie schließen also zu einer achsparallelen Linie 19 einen Winkel B ungleich 90° ein.

Die Breite der Nuten 17 und Stege 18 in Fig. 5 kann durchaus variieren. So kann man beispielsweise die Nuten 17 gleich breit wie die Stege 18 machen oder die Nuten 17 sogar breiter als die Stege 18.

Fig. 6 zeigt eine Ausgestaltung, bei der die Nuten 17 nicht nur parallel zueinander angeordnet sind, sondern zwei Gruppen von Nuten vorgesehen sind, die mit der achsparallelen Linie 19 jeweils den Winkel B einschließen. Damit ergeben sich rautenförmige Stege 18. Es ist aber auch möglich, die Stege 18 so anzuordnen, wie dies in Fig. 6 für die Nuten 17 dargestellt ist, so daß sich dann rautenförmige Vertiefungen in der Oberfläche des elastischen Belages 16 ergeben würden.

Fig. 7 zeigt eine weitere Ausgestaltung, bei der an der Oberfläche des Belages 16 Noppen 20 vorgesehen sind, wie dies aus Fig. 8 zu erkennen ist. Dargestellt ist, daß die Noppen 20 in Linien angeordnet sind, die parallel zu einer achsparallelen Linie 19 verlaufen. Dies ist aber nicht erforderlich. Man kann die Linien, entlang derer die Noppen 20 angeordnet sind, auch mit einem vorbestimmten Winkel zur achsparallelen Linie 19 anordnen.

Fig. 9 zeigt eine weitere Ausgestaltung, bei der anstelle der Noppen 20 Ausnehmungen 21 vorgesehen sind, die über eine vorbestimmte Tiefe in den Belag 16 eingebracht worden sind.

Alle diese Maßnahmen bewirken, daß das elastische Material ausweichen kann und somit für die Materialbahnrolle 2 "weicher" erscheint.

Als Verpackungsbahn 3 wird vorzugsweise Packpapier verwendet. Dieses Material ist leicht zu handhaben und vor allem auch leicht zu entsorgen. Allerdings besteht hier in besonderem Maße die Gefahr des Reißens, die aber durch die spezielle Ausgestaltung der Tragwalze 5 bzw. der Tragwalzen 5, 6 drastisch gemindert worden ist.

## Patentansprüche

1. Rollenverpackungsvorrichtung mit einer Rollenauflage, die mindestens zwei drehbare Tragwalzen (5, 6) aufweist, von denen mindestens eine angetrieben ist und mit einem Verpackungsbahnspender (4) parallel zu den Tragwalzen (5, 6) verfahrbar ist und eine Verpackungsbahn (3) unter einem vorbestimmten Winkel zu einer achsparallelen Linie der nächstgelegenen Tragwalze (5) ausgibt, **dadurch gekennzeichnet, daß** mindestens eine der beiden Tragwalzen (5, 6) einen elastischen Belag (16) aufweist.

2. Vorrichtung nach Anspruch 1, **dadurch gekennzeichnet, daß** zumindest die in Laufrichtung der Verpakkungsbahn (3) dem Verpackungsbahnspender (4) nächstliegende Tragwalze (5) den elastischen Belag (16) aufweist.

3. Vorrichtung nach Anspruch 1 oder 2, **dadurch gekennzeichnet, daß** der Belag (16) auf seiner Umfangsfläche eine Struktur (17, 18, 20, 21) mit unterschiedlich erhabenen Flächenabschnitten aufweist.

4. Vorrichtung nach einem der Ansprüche 1 bis 3, **dadurch gekennzeichnet, daß** der Belag (16) aus einem elastomeren Material gebildet ist.

5. Vorrichtung nach einem der Ansprüche 1 bis 4, **dadurch gekennzeichnet, daß** der Belag (16) eingeschlossene Luftvolumina aufweist.

6. Vorrichtung nach einem der Ansprüche 1 bis 5, **dadurch gekennzeichnet, daß** die Verpackungsbahn (3) aus Packpapier gebildet.

## Claims

1. Device for packaging reels, having a reel support which has at least two rotatable carrier rolls (5, 6), of which at least one is driven, and having a packaging web dispenser (4) which can be moved parallel to the carrier rolls (5, 6) and dispenses a packaging web (3) at a predetermined angle to a line parallel to the axis of the nearest carrier roll (5) , **characterized in that** at least one of the two carrier rolls (5, 6) has a resilient covering (16).

2. Device according to Claim 1, **characterized in that** at least the carrier roll (5) lying closest to the packaging web dispenser (4) in the running direction of the packaging web (3) has the resilient covering (16).

3. Device according to Claim 1 or 2, **characterized in that** the covering (16) has on its circumferential surface a structure (17, 18, 20, 21) with surface sections elevated to different extents.

4. Device according to one of Claims 1 to 3, **characterized in that** the covering (16) is formed from an elastomeric material.

5. Device according to one of Claims 1 to 4, **characterized in that** the covering (16) has included air volumes.

6. Device according to one of Claims 1 to 5, **characterized in that** the packaging web (3) is formed of packaging paper.

## Revendications

1. Dispositif d'emballage de rouleaux comprenant un support de rouleau qui présente au moins deux cylindres porteurs rotatifs (5, 6), dont au moins un est entraîné et comprenant un distributeur de bande d'emballage (4) qui peut être déplacé parallèlement aux cylindres porteurs (5, 6) et délivre une bande d'emballage (3) suivant un angle prédéterminé par rapport à une ligne parallèle à l'axe du cylindre porteur suivant (5), **caractérisé en ce qu'**au moins l'un des deux cylindres porteurs (5, 6) présente un revêtement élastique (16).

2. Dispositif selon la revendication 1, **caractérisé en ce qu'**au moins le cylindre porteur (5) suivant le distributeur de bande d'emballage (4) dans la direction d'avance de la bande d'emballage (3) présente le revêtement élastique (16).

3. Dispositif selon la revendication 1 ou 2, **caractérisé en ce que** le revêtement (16) présente, sur sa surface périphérique, une structure (17, 18, 20, 21) avec des portions de surface rehaussées différentes.

4. Dispositif selon l'une quelconque des revendications 1 à 3, **caractérisé en ce que** le revêtement (16) est formé par un matériau élastomère.

5. Dispositif selon l'une quelconque des revendications 1 à 4, **caractérisé en ce que** le revêtement (16) présente des volumes d'air inclus.

6. Dispositif selon l'une quelconque des revendications 1 à 5, **caractérisé en ce que** la bande d'emballage (3) est formée de papier d'emballage.
